# EUROPÄISCHE PATENTSCHRIFT

(11) **EP 3 452 667 B1**
(45) Veröffentlichungstag und Bekanntmachung des Hinweises auf die Patenterteilung: **30.06.2021**
(21) Anmeldenummer: 17720789.1
(22) Anmeldetag: 02.05.2017
(51) Int. Cl.: E03F 3/04

(54) **RINNE ZUR OBERFLÄCHENENTWÄSSERUNG MIT EINER STIRNWAND**
GUTTER FOR SURFACE DRAINAGE WITH AN END WALL
CANIVEAU DE DRAINAGE SUPERFICIEL AVEC UNE PAROI FRONTALE

(30) Priorität: 04.05.2016 DE 102016108354
(43) Veröffentlichungstag der Anmeldung: 13.03.2019
(73) Patentinhaber: Aco Severin Ahlmann GmbH&Co Kommanditgesellschaft, 24782 Büdelsdorf (DE)
(72) Erfinder: MEIER, Stephan, 25767 Albersdorf (DE); AHLMANN, Hans-Julius, 24782 Büdelsdorf (DE)
(74) Vertreter: Kilchert, Jochen
(86) Internationale Anmeldenummer: PCT/EP2017/060405
(87) Internationale Veröffentlichungsnummer: WO 2017/191127

(56) Entgegenhaltungen:
- EP-A1- 0 000 862
- EP-A1- 1 881 118
- DE-A1-102005 012 146
- US-A1- 2007 177 941

## Beschreibung

Die Erfindung betrifft eine Rinne mit einer Stirnwand zur Oberflächenentwässerung.

Entwässerungsrinnen werden in oftmals sehr langen Rinnensträngen verlegt, wobei diese Rinnenstränge endseitig abgeschlossen werden müssen. Zum Abschließen eines solchen Rinnenstranges sind beispielsweise aus der

EP 0 542 701 B1 oder der DE 35 19 108 A1 Rinnen bekannt, die endseitig Taschen oder Aufnahmeeinrichtungen aufweisen, in welche Absperrwände einsetzbar sind. Derartige Anordnungen sind aufwändig.

Aus der US 2,701,027 oder der US 6,540,437 B1 sind Rinnen bekannt, die mit Stirnwänden versehen werden können, welche mittels eines Klemmsitzes an der Rinne gehalten werden. Derartige Befestigungen sind sowohl aufwändig als auch unsicher. Darüber hinaus besteht ein Problem dahingehend, dass Rinnen verschiedene Enden aufweisen, sozusagen ein Nut- und ein Federende. Mit diesen verschiedenen Enden können die Rinnen dicht aneinander angesteckt werden. Je nachdem nun, welches Ende verschlossen werden soll, müssen verschiedene Stirnwände vorgehalten werden.

Auch die DE 10 2005 012 146 A1 und die 2007/177941 A1 zeigen Rinnen bzw. Auffangbehälter zur Oberflächenentwässerung, wobei die DE 10 2005 012 146 A1 den nächstkommenden Stand der Technik abbildet. Sie offenbart einen Rinnenkörper mit zwei unterschiedlichen Rinnenenden und einem Abschlusselement in Form einer Abschlussplatte mit zwei Seiten. Ein Rinnenende kann nur mit einer der beiden Seiten der Abschlussplatte verbunden werden; das andere Rinnenende entsprechend nur mit der anderen Seite.

Aus der EP 1 479 838 B1 ist eine Stirnwand bekannt, wobei der Druckschrift die Art und Weise nicht zu entnehmen ist, in der die Rastelemente der Plattenelemente der Rinne ausgebildet sein sollen. Darüber hinaus wird auch das oben genannte Problem der unterschiedlichen Enden von verschließenden Rinnen nicht gelöst.

Der Erfindung liegt die Aufgabe zu Grunde, eine Rinne mit einer Stirnwand der eingangs genannten Art dahingehend auszubilden, dass in einer alternativen einfachen Weise unterschiedliche Rinnenenden mit ein und demselben Bauteil verschlossen werden können. Diese Aufgabe wird durch eine Rinne nach Anspruch 1 gelöst.

Diese Aufgabe wird mittels einer Rinne zur Oberflächenentwässerung mit Stirnwand gelöst, die Stirnwand umfassend ein Plattenelement, das einen Querschnitt der Rinne im Wesentlichen dicht abschließend an einem ersten und einem zweiten Ende der Rinne befestigbar ist, wobei die Enden unterschiedlich ausgebildet sind, dadurch gelöst, dass das Plattenelement mit einer ersten Kante nach oben am ersten Ende und mit einer zweite Kante nach oben am zweiten Ende der Rinne befestigbar ist.

Dadurch, dass die Stirnwand zwei verschiedene Querschnittsanpassungen aufweist, je nachdem, ob man die erste oder die zweite Kante nach oben ragen lässt, kann auf die verschiedenen Anpassungsbedürfnisse bzw. auf die verschiedenen Querschnitte der Rinne eine Anpassung erfolgen. Die beiden Flächen der Stirnwand bleiben also dabei immer entweder eine nach außen gerichtete Fläche, die im Einbauzustand mit dem Erdreich in Berührung ist oder eben eine Innenfläche, welche dem Innenraum der Rinne zugewandt ist.

Die beiden Kanten könnten nun z.B. in einem rechten Winkel zueinander stehen. Dann aber, wenn nur auf zwei verschiedene Rinnenenden angepasst werden muss, wird bevorzugt, dass die erste Kante der zweiten Kante gegenüberliegt. Dies ergibt einen einfachen Aufbau.

Das Plattenelement weist vorzugsweise Einrasthaken oder dergleichen Befestigungseinrichtungen auf, welche mit entsprechend ausgebildeten Gegenelementen an der Rinne in Halteeingriff bringbar sind. Dadurch ist eine sehr einfache Montage möglich.

Diese Befestigungseinrichtungen sind vorzugsweise an Vertikalkanten des Plattenelementes angebracht. Dadurch ergibt sich eine weitere Vereinfachung der Montage auf der Baustelle.

Vorzugsweise sind die Befestigungseinrichtungen paarweise in gleichen Abständen von der ersten bzw. der zweiten Kante angebracht. Durch den symmetrischen Aufbau ergibt sich ein sicherer Halt.

Das Plattenelement umfasst vorzugsweise eine elastische Dichtschicht, deren Kontur dem ersten bzw. dem zweiten Ende der Rinne angepasst ist. Eine solche Dichtschicht ist sehr einfach herstellbar.

Die erste und/oder die zweite Kante des Plattenelementes umfasst vorzugsweise eine Tritt- oder Überfahrverstärkung, so dass die Haltbarkeit der Gesamtanordnung verbessert wird. Diese Tritt- oder Überfahrverstärkung ist dann so ausgebildet, dass sie in einer Ebene mit der Oberfläche der üblicherweise vorgesehenen Rinnenabdeckung endet.

Die Verstärkung wird vorzugsweise als Metallblech ausgebildet, was ihre Haltbarkeit verbessert.

Vorzugsweise ist ein zusätzliches Plattenelemente vorgesehen, das derart ausgebildet ist, dass es einerseits am ersten oder zweiten Ende der Rinne befestigbar ist und mit der dann entsprechenden freien Fläche auf eine Seitenfläche einer Rinne zur Bildung eines T-Stückes abdichtend aufdrückbar ist. In diesem Fall wird also keine Abschlussplatte sondern sozusagen eine Kupplungsplatte gebildet.

Die Erfindung wird somit auch durch einen Rinnenbausatz definiert, der mindestens eine Rinne und zwei Stirnwände umfasst, wie diese weiter oben beschrieben wurden.

Nachfolgend werden Ausführungsbeispiele der Erfindung anhand von Abbildungen näher erläutert.

Hierbei zeigen
- Fig. 1: eine Ausführungsform der Erfindung mit aufmontierter Stirnwand,
- Fig. 2: eine perspektivische Darstellung der Anordnung nach Fig. 1 jedoch mit abgehobener Stirnwand und ohne Zargen,
- Fig. 3: eine perspektivische Darstellung der Rinne nach den Fig. 1 und 2 mit zwei Stirnwänden, jeweils in der korrekten Orientierung für die beiden verschiedenen Enden der Rinne und wieder ohne Zargen,
- Fig. 4-6: eine perspektivische Darstellung einer T-Rinnenanordnung mit Darstellungen zusätzlicher Plattenelemente zur Bildung der Anordnung,
- Fig. 7: die Anordnung nach Fig. 4 jedoch ohne endseitiges Rinnenstück,
- Fig. 8: eine perspektivische Darstellung einer Stirnwand, ähnlich der nach den Fig. 1-3,
- Fig. 9: die Stirnwand nach Fig. 8 von der anderen (Außen-) Seite,
- Fig. 10: einen Schnitt durch die Anordnung nach Fig. 8 entlang der Linie X-X,
- Fig. 11: eine weitere Darstellung einer Eck und/oder T-Verbindung mit Kupplungsplatte aber ohne Stirnwand, und
- Fig. 12: eine Vergrößerung des Abschnitts XII aus Fig. 11.

In der nachfolgenden Beschreibung werden für gleiche und gleichwirkende Teile dieselben Bezugsziffern verwendet.

Die in den Fig. 1 und 2 gezeigte Anordnung umfasst eine Rinne 30 mit einem ersten Ende 31 und einem zweiten Ende 32. Das erste Ende 31 weist einen Rücksprung 36 auf, der einen Vorsprung 37 aufnehmen kann, welcher an dem zweiten Ende 32 vorgesehen ist. Wir verweisen hier insbesondere auf Fig. 3.

Die Rinne 30 weist Öffnungen 35 an Seitenflächen 34 auf, an welche weitere Rinnen anschließbar sind, wie dies weiter unten anhand der Fig. 4-7 beschrieben wird.

Es sind Stirnwände 10 vorgesehen, um den Innenraum der Rinnen 30 am Ende eines Rinnenstranges abzuschließen. Die Stirnwand 10 umfasst ein Plattenelement 11, das auf einer Fläche mit Verstärkungsrippen 25 versehen ist. Weiterhin sind am Plattenelement 11 Einrasthaken 14, 14' und 15, 15' vorgesehen, die an Gegenelementen 33 der Rinne 30 so befestigbar sind, dass das Plattenelement 11 bzw. die Stirnwand 10 mit einer Dichtschicht 18 (siehe Fig. 3) am ersten Ende 31 bzw. am zweiten Ende 32 einer Rinne 30 aufliegt. Diese Dichtschicht 18 ist also auf einer, den Verstärkungsrippen 25 gegenüberliegenden Fläche des Plattenelementes 11 angebracht.

Die Stirnwand 10 weist weiterhin an ihrer ersten Kante 12 eine Verstärkung 19 und an ihrer zweiten Kante 13 eine Verstärkung 20 auf.

Die Kontur der Dichtschicht 18 ist an ihrer, der zweiten Kante 12 zugewandten Seite der halbrunden Form des Vorsprunges 37 der Rinne 30 angepasst (siehe Fig. 3 links). Die Kontur der Dichtschicht 18 ist an ihrer, der ersten Kante 13 zugewandten Seite demgegenüber der Kontur des ersten Endes 31 der Rinne 30 entsprechend geformt, wie dies aus Fig. 2 und Fig. 3 (rechts) deutlich wird.

Weiterhin sind die Verstärkungen 19 und 20 so am Plattenelement 11 angebracht und ausgebildet (siehe insbesondere Fig. 8-10), dass diese Verstärkungen eng an Zargen und Abdeckungen 1 anliegen, welche die Rinne 30 nach oben abdecken (siehe Fig. 4-7). Aufgrund dieser Konstruktion ist es möglich, mit ein und derselben Stirnwand eine Rinne 30 an beiden Enden 31 und 32 dicht zu verschließen.

Die Stabilität, insbesondere Biegefestigkeit des Plattenelementes 11 wird - wie dies insbesondere aus den Fig. 8-10 hervorgeht - durch Verstärkungsrippen 25 erreicht, wobei die Trittfestigkeit der beiden Kanten 12 und 13 durch Verstärkungen 19, 20 aus Stahlblech erzielt wird.

Nachfolgend wird anhand der Fig. 4-7, 11 und 12 ein "zusätzliches" Plattenelement 21 beschrieben, das dazu dient, eine Rinne 30 mit ihrer Stirnseite an eine Öffnung 35 an einer Seitenfläche 34 einer weiteren Rinne 30 anzuschließen. Dieses zusätzliche Plattenelement 21 weist nun an einer einzigen Kante 13 eine Verstärkung 20 auf und kann ein einziges Paar von Einrasthaken 14, 14' aufweisen, da dieses zusätzliche Plattenelement 21 immer in derselben Orientierung an einer Rinne 30 angebracht wird. Je nach Höhe der Rinne 30 ist es jedoch möglich, dass das Plattenelement 21 zusätzliche Einrasthaken aufweist. Im Gegensatz zum ersten Plattenelement 11 weist aber das zusätzliche Plattenelement 21 auf beiden Flächen Dichteinrichtungen auf. Auf der einen Fläche ist eine Dichtfläche 24 vorgesehen, die vollständig flach ausgebildet ist und auf einem ersten Ende 31 oder einem zweiten Ende 32 einer Rinne 30 aufliegt, wenn das zusätzliche Plattenelement 21 mit seinen Einrasthaken 14, 14' an den entsprechenden Gegenelementen 33 einer Rinne 30 befestigt ist. Der Dichtfläche 24 gegenüberliegend ist ein, eine Öffnung 23 umschließender Dichtwulst 22 vorgesehen, der so ausgebildet ist, dass er auf eine Seitenfläche 34 einer Rinne 30 ringsum deren Öffnung 35 dichtend aufsetzbar ist. Mittels dieser Anordnung können dann entweder rechtwinklige Abzweigungen oder T-Verbindungen hergestellt werden, wie sie in den Fig. 5-7, 10 und 11 gezeigt sind.

Aus Obigem geht hervor, dass es als erfindungswesentlich betrachtet wird, eine (einzige) Stirnwand zur Anpassung an zwei verschiedene Rinnenenden derart auszubilden, dass sie je nach Orientierung mit einer ersten Kante nach oben oder nach unten auf eben diese beiden verschiedenen Enden der Rinne angepasst ist. Dieses gilt gleichzeitig auch für entsprechend ausgebildete Einrasthaken, mit denen die Stirnwand an der Rinne befestigt werden kann.

### Bezugszeichenliste

- 1: Abdeckung
- 10: Stirnwand
- 11: Plattenelement
- 12: Zweite Kante
- 13: Erste Kante
- 14, 14': Erster Einrasthaken
- 15, 15': Zweiter Einrasthaken
- 16: Vertikalkante
- 17: Vertikalkante
- 18: Dichtschicht
- 19: Verstärkung
- 20: Verstärkung
- 21: Zusätzliches Plattenelement
- 22: Dichtwulst
- 23: Öffnung
- 24: Dichtfläche
- 25: Verstärkungsrippe
- 30: Rinne
- 31: Erstes Ende
- 32: Zweites Ende
- 33: Gegenelement
- 34: Seitenfläche
- 35: Öffnung
- 36: Rücksprung
- 37: Vorsprung

## Patentansprüche

1. Rinne (30) zur Oberflächenentwässerung mit einer Stirnwand (10), die Stirnwand (10) umfassend:
ein Plattenelement (11) mit einer ersten und einer zweiten Kante (12,13), wobei das Plattenelement (11) einen Querschnitt der Rinne (30) im Wesentlichen dicht abschließend mit seiner ersten Kante (12) nach oben an einem ersten Ende (31) und mit seiner zweiten Kante (13) nach oben an einem zweiten Ende (32) der Rinne (30) befestigbar ist, wobei die Enden (31, 32) unterschiedlich ausgebildet sind.

2. Rinne (30) nach Anspruch 1,
**dadurch gekennzeichnet, dass**
die erste Kante (12) der zweiten Kante (13) gegenüberliegt.

3. Rinne (30) nach einem der vorhergehenden Ansprüche,
**dadurch gekennzeichnet, dass**
das Plattenelement (11) Einrasthaken oder dergleichen Befestigungseinrichtungen (14, 14'; 15, 15') aufweist, welche mit entsprechend ausgebildeten Gegenelementen (33) der Rinne (30) in Halteeingriff bringbar sind.

4. Rinne (30) nach Anspruch 3,
**dadurch gekennzeichnet, dass**
die Befestigungseinrichtungen (14, 14'; 15, 15') an in Gebrauchsstellung Vertikalkanten (16, 17) des Plattenelementes (11) angebracht sind.

5. Rinne (30) nach Anspruch 4,
**dadurch gekennzeichnet, dass**
die Befestigungseinrichtungen (14, 14'; 15, 15') paarweise in gleichen Abständen von der ersten Kante (12) oder der zweiten Kante (13) angebracht sind.

6. Rinne (30) nach einem der vorhergehenden Ansprüche,
**dadurch gekennzeichnet, dass**
das Plattenelement (11) eine elastische Dichtschicht (18) umfasst, deren Kontur dem ersten Ende (31) oder dem zweite Ende (32) der Rinne (30) angepasst ist.

7. Rinne (30) nach einem der vorhergehenden Ansprüche,
**dadurch gekennzeichnet, dass**
die erste Kante (12) und/oder die zweite Kante (13) des Plattenelementes (11) eine Tritt- oder Überfahrverstärkung (19, 20) umfassen.

8. Rinne (30) nach Anspruch 7,
**dadurch gekennzeichnet, dass**
die Verstärkung (19, 20) aus Metallblech oder dergleichen stabilem Material ausgebildet ist.

9. Rinne (30) nach einem der vorhergehenden Ansprüche,
**dadurch gekennzeichnet, dass**
ein zusätzliches Plattenelement (21) vorgesehen ist, das derart ausgebildet ist, dass es am ersten Ende (31) oder am zweiten Ende (32) der Rinne (30) befestigbar und mit der dann entstehenden freien Fläche auf eine Seitenfläche (34) einer Rinne (30) zur Bildung eines T-Stückes abdichtend aufdrückbar ist.

10. Rinnenbausatz, umfassend mindestens eine Rinne (30) nach einem der vorhergehenden Ansprüche und eine zweite Stirnwand (10).

## Claims

1. A gutter (30) for surface drainage with an end wall (10), the end wall (10) comprising:
a plate element (11) with a first and a second edge (12, 13), wherein the plate element (11) is connectable, substantially tightly sealing a cross-section of the gutter (30) to at a first end (31) with its first edge (12) toward the upside and with its second edge (13) to a second end (32) of the gutter (30) with its second edge (13) toward the upside, wherein the ends (31, 32) are formed differently.

2. The gutter (30) according to claim 1,
**characterized in that**
the first edge (12) is opposite the second edge (13).

3. The gutter (30) according to any one of the preceding claims,
**characterized in that**
the plate element (11) includes snap-in hooks or similar fastening means (14, 14'; 15, 15') which can be brought into holding engagement with correspondingly formed counterparts (33) of the gutter (30).

4. The gutter (30) according to claim 3,
**characterized in that**,
in the position of use, the fastening means (14, 14'; 15, 15') are attached on vertical edges (16, 17) of the plate element (11).

5. The gutter (30) according to claim 4,
**characterized in that**
the fastening means (14, 14'; 15, 15') are attached in pairs in equal distances from the first edge (12) or the second edge (13).

6. The gutter (30) according to any one of the preceding claims,
**characterized in that**
the plate element (11) comprises an elastic sealing layer (18), the contour of which is adapted to the first end (31) or the second end (32) of the gutter (30).

7. The gutter (30) according to any one of the preceding claims,
**characterized in that**
the first edge (12) and/or the second edge (13) of the plate element (11) comprise/s a stepping or driving over reinforcement (19, 20).

8. The gutter (30) according to claim 7,
**characterized in that**
the reinforcement (19, 20) is formed from a metal sheet or a similar stable material.

9. The gutter (30) according to any one of the preceding claims,
**characterized in that**
an additional plate element (21) is provided, which is formed such that it is attachable to the first end (31) or to the second end (32) of the gutter (30) and can be sealingly pressed with the then developing free surface against a side surface (34) of the gutter (30) for forming a T-piece.

10. A gutter kit, comprising at least one gutter (30) according to any one of the preceding claims, and a second end wall (10).

## Revendications

1. Caniveau (30) de drainage superficiel présentant une paroi frontale (10), la paroi frontale (10) comprenant :
un élément en plaque (11) présentant une première et une deuxième arête (12, 13), sachant que l'élément en plaque (11) peut être fixé à une première extrémité (31) avec sa première arête (12) vers le haut et à une deuxième extrémité (32) du caniveau avec sa deuxième arête (13) vers le haut en terminant de manière sensiblement étanche une section transversale du caniveau (30), sachant que les extrémités (31, 32) sont constituées différemment.

2. Caniveau (30) selon la revendication 1,
**caractérisé en ce que**
la première arête (12) se trouve en face de la deuxième arête (13).

3. Caniveau (30) selon l'une des revendications précédentes,
**caractérisé en ce que**
l'élément en plaque (11) présente des crochets d'encliquetage ou dispositifs de fixation (14, 14' ; 15, 15') similaires, lesquels peuvent être mis en prise de maintien avec des éléments antagonistes (33) constitués de manière correspondante du caniveau (30).

4. Caniveau (30) selon la revendication 3,
**caractérisé en ce que**
les dispositifs de fixation (14, 14' ; 15, 15') sont placés sur des arêtes verticales en position d'utilisation (16, 17) de l'élément en plaque (11).

5. Caniveau (30) selon la revendication 4,
**caractérisé en ce que**
les dispositifs de fixation (14, 14' ; 15, 15') sont placés par paire à des écarts identiques par rapport à la première arête (12) ou la deuxième arête (13).

6. Caniveau (30) selon l'une des revendications précédentes,
**caractérisé en ce que**
l'élément en plaque (11) comprend une couche d'étanchéité élastique (18) dont le contour est adapté à la première extrémité (31) ou à la deuxième extrémité (32) du caniveau (30).

7. Caniveau (30) selon l'une des revendications précédentes,
**caractérisé en ce que**
la première arête (12) et/ou la deuxième arête (13) de l'élément en plaque (11) comprennent un renfort pour passage piéton ou véhiculé (19, 20).

8. Caniveau (30) selon la revendication 7,
**caractérisé en ce que**
le renfort (19, 20) est constitué en tôle métallique ou matériau solide similaire.

9. Caniveau (30) selon l'une des revendications précédentes,
**caractérisé en ce que**
un élément en plaque supplémentaire (21) est prévu, qui est constitué de telle manière qu'il puisse être fixé à la première extrémité (31) ou à la deuxième extrémité (32) du caniveau (30) et puisse être enfoncé de manière étanche sur une face latérale (34) d'un caniveau (30) avec la surface libre ainsi créée afin de former une pièce en T.

10. Kit de caniveau, comprenant au moins un caniveau (30) selon l'une des revendications précédentes et une deuxième paroi frontale (10).
